# EUROPÄISCHE PATENTSCHRIFT

(11) **EP 1 335 174 B1**
(45) Veröffentlichungstag und Bekanntmachung des Hinweises auf die Patenterteilung: **15.09.2004**
(21) Anmeldenummer: 02027214.2
(22) Anmeldetag: 06.12.2002
(51) Int. Cl.: F41A 21/48, F41A 11/00

(54) **Gewehr, umfassend einen Hinterschaft, einen Vorderschaft und einen Lauf**
Gun including a rear shaft, a fore shaft and a barrel
Carabine ou fusil avec un fût, une culasse et un canon

(30) Priorität: 09.02.2002 DE 10205503
(43) Veröffentlichungstag der Anmeldung: 13.08.2003
(73) Patentinhaber: Orth, Manfred, 34246 Vellmar (DE); GODDEK, Wilhelm, 34253 Lohfelden (DE); Beer, Josef, 87439 Kempten (DE)
(72) Erfinder: Orth, Manfred, 34246 Vellmar (DE)
(74) Vertreter: Walther, Robert, Dipl.-Ing.

(56) Entgegenhaltungen:
- EP-A- 0 862 040
- DE-A- 19 815 261
- US-A- 4 916 844

## Beschreibung

Die vorliegende Erfindung betrifft ein Gewehr, umfassend einen Hinterschaft, einen Vorderschaft und einen Lauf, wobei der Lauf lösbar mit dem Hinterschaft verbindbar ist, und wobei durch Verriegelung des Vorderschaftes mit dem Hinterschaft durch eine Riegeleinrichtung der Lauf am Hinterschaft fixierbar ist.

Ein Gewehr, bei dem der Lauf vom Hinterschaft lösbar ist, ist in Fachkreisen unter der Bezeichnung "Take down-Gewehr" bekannt. Derartige Gewehre, bei denen der Lauf vom Hinterschaft zu trennen ist, kommen insbesondere dann zum Einsatz, wenn ein solches Gewehr transportiert werden muss bzw., wenn der Lauf auswechselbar sein soll.

Bei einem aus dem Stand der Technik bekannten teilbaren Gewehr wird der Lauf durch die Kammer des Hinterschafts klemmbar aufgenommen. Hierzu besitzt die Kammer einen in Längsrichtung geschlitzten, hülsenförmigen Ansatz, der im Bereich des Schlitzes Klemmschrauben aufweist. Durch diese Klemmschrauben wird die Schlitzweite verändert, so dass der Lauf in dem geschlitzten hülsenförmigen Ansatz der Kammer klemmbar fixierbar ist. Nachteilig an diesem Gewehr ist, dass nach jeder Montage des Gewehrs der Lauf relativ zum Hinterschaft eine andere Stellung einnimmt, mit der Folge, dass sich die Treffpunktlage nach jeder Montage anders darstellt. Dies hängt im Wesentlichen damit zusammen, dass in Abhängigkeit des Anzugsmomentes der einzelnen Klemmschrauben der Lauf des Gewehrs relativ zum Hinterschaft ausgerichtet wird.

Aus der DE 198 15 261 C2 ist ein in drei Teile zerlegbares Gewehr bekannt, bei dem der Lauf durch den Vorderschaft am Hinterschaft fixiert wird. Der Hinterschaft weist hierbei unterhalb des Schaftgehäuses eine Nut auf, die zur Stirnseite des Hinterschaftes hin geöffnet ist. In diese Nut ist eine entsprechende Nase des Laufes einschiebbar. Durch die Stirnseite des Vorderschaftes wird die Nut verschlossen, so dass der Lauf am Hinterschaft durch den Vorderschaft fixiert ist. Die Fixierung des Vorderschaftes am Hinterschaft erfolgt durch eine Schwalbenschwanzführung, die senkrecht zur Längsachse des Laufes stirnseitig zwischen Vorder- und Hinterschaft verläuft. Um zu verhindern, dass der Vorderschaft sich unbeabsichtigt vom Hinterschaft löst, ist eine Arretierung in Form eines beweglichen Stiftes vorgesehen, wobei durch den Stift die Bewegung des Vorderschaftes relativ zum Hinterschaft blockiert ist. Der bewegliche Stift steht mit einem Hebel am Vorderschaft in Verbindung, wobei durch den Hebel der Stift in Raststellung mit dem Hinterschaft, bzw. aus der Raststellung herausgebracht werden kann. Es sei an dieser Stelle erwähnt, dass die Verriegelung des Laufes am Hinterschaft während des Schussvorganges nicht erforderlich ist, da im repetierten Zustand der Lauf durch den Kammerkörper mit dem Gehäuse und damit mit dem Hinterschaft formschlüssig verbunden ist. Die Fixierung des Laufes am Hinterschaft durch den Vorderschaft ist demzufolge nur im unrepetierten Zustand erforderlich, bzw. während des Repetiervorganges, weil während des Repetiervorganges die Gefahr besteht, dass durch den Kammerkörper bzw. die in der Kammer einsitzende Patrone der Lauf nach vorn herausgeschoben wird.

Dieses bekannte Gewehr zeichnet sich u. a. dadurch aus, dass es - unabhängig davon, wie häufig es montiert bzw. demontiert wird - bei jedem Schuss die gleiche Treffpunktlage bietet. Dies deshalb, weil der Lauf nicht mit dem Gehäuse des Hinterschaftes verspannt wird, wie es beispielsweise beim Stand der Technik insofern der Fall ist, als dort der Lauf durch das Gehäuse des Hinterschaftes klemmbar aufgenommen wird.

Allerdings ist die beschriebene Verriegelung des Vorderschaftes am Hinterschaft in der Bedienung relativ aufwendig, so dass der Erfindung die Aufgabe zu Grunde liegt, ein Gewehr der eingangs genannten Art derart weiterzubilden, dass dieses in der Bedienung, d. h. der Demontage und Montage, einfacher ausgestaltet ist, allerdings nach jeder Demontage und nachfolgender Montage eine gleiche Treffpunktlage bietet, mithin der Lauf nicht kraftschlüssig mit dem Hinterschaft verbunden wird.

Die Aufgabe wird erfindungsgemäß dadurch gelöst, dass die Riegeleinrichtung federbelastet ist, wobei zur Entriegelung die Feder durch ein Betätigungsglied gestaucht wird. Hierbei ist vorgesehen, dass zur Fixierung, d. h. zur Verriegelung des Vorderschaftes am Hinterschaft durch die Feder die Riegeleinrichtung aktiviert wird, wohingegen zum Lösen lediglich das Betätigungsglied gegen die Kraft der Feder verschoben werden muss, um die Riegeleinrichtung zu lösen und mithin den Vorderschaft vom Hinterschaft zu trennen.

Weitere vorteilhafte Merkmale sind den Unteransprüchen zu entnehmen.

Im Einzelnen ist vorgesehen, dass die Riegeleinrichtung einen federbelasteten Kolben sowie auf dem Kolbenumfang aufsitzende Sperrglieder, beispielsweise in Form von Kugeln umfasst, wobei die Sperrglieder durch den Kolben in Sperrposition, d. h. in Riegelstellung bringbar sind. Hieraus wird deutlich, dass die Riegeleinrichtung im Wesentlichen aus dem federbelasteten Kolben, den Sperrgliedern sowie dessen Betätigungsglied, z. B. einer Kolbenstange besteht, die in der Herstellung wesentlich preiswerter sind, als die Riegeleinrichtung nach dem Stand der Technik. Im Einzelnen besitzt der Kolben zur radialen Verschiebung der Sperrglieder eine Auflaufschräge. Durch die Auflaufschräge werden die Sperrglieder radial nach außen verschoben, gelangen mithin in ihre Sperrposition, wobei auf Grund der Federbelastung des Kolbens die Sperrglieder in dieser Grundstellung verharren. Erst durch Betätigung der Kolbenstange, die durch den Vorderschaft parallel zu dessen Längsachse hindurchragt, werden die Sperrglieder durch Verschiebung des Kolbens entgegen der Federkraft in die Entriegelungsposition gebracht. In diesem Fall sitzen die Sperrglieder auf der Kolbenstange auf, deren Durchmesser wesentlich geringer ist, als der Durchmesser des Kolbens im Bereich der Auflaufschräge.

Zur Aufnahme der Riegeleinrichtung besitzt der Vorderschaft einen hülsenförmigen Ansatz, wobei der Hinterschaft eine Bohrung zur Aufnahme dieses hülsenförmigen Ansatzes aufweist. Im Einzelnen weist weiterhin der hülsenförmige Ansatz im Bereich der Auflaufschräge umfangsverteilt Öffnungen für die Sperrglieder auf, wobei in der Bohrung des Hinterschaftes auf dem Innenumfang Rastmittel, beispielsweise in Form einer auf dem Innenumfang angeordneten umlaufenden Nut für die Sperrglieder vorgesehen sind. Die Bohrung des Hinterschaftes ist vorteilhaft durch eine Hülse ausgekleidet, die die umlaufende Nut für die Sperrglieder aufweist.

Anhand der Zeichnungen wird die Erfindung nachstehend beispielhaft näher erläutert.
- Figur 1: zeigt das Gewehr in einer Seitenansicht;
- Figur 2: zeigt das Gewehr ebenfalls in einer Seitenansicht, wobei die drei Teile Hinterschaft, Lauf und Vorderschaft im voneinander gelösten Zustand dargestellt sind;
- Figur 3: zeigt die Einzelheit "X" gemäß Figur 1 in vergrößerter Darstellung im verriegelten Zustand des Vorderschaftes am Hinterschaft;
- Figur 4: zeigt die Einzelheit "X" gemäß Figur 1 im Zustand der Entriegelung.

Das insgesamt mit 1 bezeichnete Gewehr zeigt den Lauf 20, den Vorderschaft 30 und den Hinterschaft 40. Der Hinterschaft 40 besitzt das Gehäuse 41, wobei im Bereich des Gehäuses 41 der Hinterschaft 40 parallel zur Längsachse des Hinterschaftes 40 eine Nut 43 aufweist. Der Lauf 20 zeigt eine Hülse 21 mit einer unter der Hülse angeordneten Nase 22 zur einschiebbaren Aufnahme durch die Nut 43. Nach Anfügung des Vorderschaftes 30 ist die Nut 43 durch die Stirnseite 31 des Vorderschaftes 30 derart blockiert, dass die Nase 22 des Laufes 20 nicht aus der Nut 43 herausgelangen werden kann.

Die Verriegelung des Vorderschaftes 30 am Hinterschaft 40 ist nun im Einzelnen den Figuren 3 und 4 zu entnehmen. Der Vorderschaft 30 besitzt stirnseitig (Pfeil 31) eine Stirnplatte 32. Die Stirnplatte 32 umfasst den hülsenförmigen Ansatz 33, der die Riegeleinrichtung 50 aufnimmt. Der Hinterschaft 40 zeigt ebenfalls eine Stirnplatte 42, die im zusammengefügten Zustand des Vorderschaftes mit dem Hinterschaft an der Stirnplatte 32 des Vorderschaftes anliegt. Die Stirnplatte 42 des Hinterschaftes besitzt eine in die Bohrung 45 des Hinterschafts ragende Hülse 44, die in ihrer Größe korrespondierend zu dem hülsenförmigen Ansatz 33 ausgebildet ist.

Die Riegeleinrichtung 50 umfasst den Kolben 51 und die als Kugeln 59 ausgebildeten Sperrglieder, wobei sich der Kolben im Bereich des Kolbenbodens 52 durch eine Feder 60 an dem Bohrungsboden 46 abstützt. Der Kolben 51 weist die konische Auflaufschräge 55 für die Kugeln 59 auf sowie daran schließend die Kolbenstange 57, deren Durchmesser derart ist, dass bei Anlage der Kugeln auf der Kolbenstange die Hülse 44 durch die Kugeln 59 freigegeben ist. Die Kolbenstange 57 ragt, wie sich dies aus den Figuren 1 und 2 ergibt, durch den Vorderschaft 30 in Längsrichtung hindurch, so dass sie von außen betätigbar ist.

Im verriegelten Zustand des Vorderschaftes mit dem Hinterschaft, wie in Figur 3 dargestellt, werden durch die konische Auflaufschräge 55 die Kugeln 59 durch die entsprechenden Öffnungen 38 in dem hülsenförmigen Ansatz 33 bis in die auf dem Innenumfang der Hülse 44 angeordnete Nut oder Schlitz 48 gedrückt. In diesem Zustand kann der Vorderschaft vom Hinterschaft nicht gelöst werden. Bei Betätigung der Kolbenstange 57 in Richtung des Pfeiles 70 wird die Feder 60 gestaucht, wobei dann bei Abziehen des Vorderschaftes vom Hinterschaft die Kugeln 59 in die Position gemäß Figur 4 gelangen, mithin nicht mehr an der Auflaufschräge des Kolbens anliegen.

## Patentansprüche

1. Gewehr (1) umfassend einen Hinterschaft (40), einen Vorderschaft (30) und einen Lauf (20), wobei der Lauf (20) lösbar mit dem Hinterschaft (40) verbindbar ist, und wobei durch Verriegelung des Vorderschaftes (30) mit dem Hinterschaft (40) durch eine Riegeleinrichtung (50) der Lauf (20) am Hinterschaft (40) fixierbar ist,
**dadurch gekennzeichnet,**
**dass** die Riegeleinrichtung (50) einen federbelasteten Kolben (51) umfasst, wobei zur Entriegelung die Feder (60) durch ein Betätigungsglied (57) gestaucht wird.

2. Gewehr nach Anspruch 1,
**dadurch gekennzeichnet,**
**dass** auf dem Kolbenumfang Sperrglieder (59) aufsitzen, wobei die Sperrglieder (59) durch den Kolben (51) in Sperrposition bringbar sind.

3. Gewehr nach Anspruch 2,
**dadurch gekennzeichnet,**
**dass** der Kolben (51) zur radialen Verschiebung der Sperrglieder (59) eine Auflaufschräge (55) aufweist.

4. Gewehr nach Anspruch 3,
**dadurch gekennzeichnet,**
**dass** der Vorderschaft (30) einen hülsenförmigen Ansatz (33) zur Aufnahme der Riegeleinrichtung (50) aufweist.

5. Gewehr nach Anspruch 4,
**dadurch gekennzeichnet,**
**dass** der Hinterschaft (40) eine Bohrung (45) zur Aufnahme des hülsenförmigen Ansatzes (33) aufweist.

6. Gewehr nach Anspruch 5,
**dadurch gekennzeichnet,**
**dass** die Bohrung (45) durch eine Hülse (44) ausgekleidet ist.

7. Gewehr nach Anspruch 4,
**dadurch gekennzeichnet,**
**dass** der hülsenförmige Ansatz (33) im Bereich der Auflaufschräge (55) umfangsverteilt Öffnungen (38) für die Sperrglieder aufweist.

8. Gewehr nach Anspruch 6,
**dadurch gekennzeichnet,**
**dass** in der Hülse (44) bzw. der Bohrung (45) des Hinterschaftes (40) auf dem Innenumfang Rastmittel (48) für die Sperrglieder (59) vorgesehen sind.

9. Gewehr nach Anspruch 8,
**dadurch gekennzeichnet,**
**dass** das Rastmittel als eine auf dem Innenumfang der Hülse (44) bzw. der Bohrung (45) des Hinterschafts (40) angeordnete tangential umlaufende Nut (48) ausgebildet ist.

10. Gewehr nach Anspruch 2,
**dadurch gekennzeichnet,**
**dass** der Kolben (51) als Betätigungsglied eine Kolbenstange (57) aufweist, die durch den Vorderschaft (30) parallel zu dessen Längsachse hindurchragt.

11. Gewehr nach Anspruch 1,
**dadurch gekennzeichnet,**
**dass** der Hinterschaft (40) ein Gehäuse (41) aufweist, wobei unterhalb des Gehäuses (41) eine parallel zur Längsachse verlaufende Nut (43) vorgesehen ist, in die die Nutfeder (22) des Laufes (20) einschiebbar ist, wobei durch den Vorderschaft (30) die Nut (43) blockierbar ist.

## Claims

1. A rifle (1) comprising a stock (40), a forearm
(30) and a barrel (20), the barrel (20) being releasably connectable to the stock (40) and said barrel (20) being fastenable to said stock (40) by bringing the forearm (30) into locking engagement with said stock (40) by means of a locking device (50), **characterized in that** the locking device (50) has a spring-loaded piston (51), the spring (60) being compressed by an actuation member (57) for the purpose of unlocking.

2. The rifle according to claim 1,
**characterized in that** locking members (59) are seated on the circumference of the piston, said locking members (59) being capable of being brought into a locking position through the piston (51).

3. The rifle according to claim 2,
**characterized in that** the piston (51) is provided with a leading bevel edge (55) for the purpose of radially displacing the locking members (59).

4. The rifle according to claim 3,
**characterized in that** the forearm (30) is provided with a sleeve-like projection (33) for the reception of the locking device (50).

5. The rifle according to claim 4,
**characterized in that** the stock (40) is provided with a bore (45) for reception of the sleeve-like projection (33).

6. The rifle according to claim 5,
**characterized in that** the bore (45) is lined with a sleeve (44).

7. The rifle according to claim 4,
**characterized in that**, in the region of the leading bevel edge (55), the sleeve-like projection (33) is provided with apertures (38) for the locking members, said apertures being spaced around the circumference.

8. The rifle according to claim 6,
**characterized in that** there are provided engaging means (48) for the locking members (59) on the inner circumference in the sleeve (44) or in the bore (45) respectively of the stock (40).

9. The rifle according to claim 8,
**characterized in that** the engaging means is configured to form a tangentially contouring groove (48) disposed on the inner circumference of the sleeve (44), or of the bore (45), of the stock (40).

10. The rifle according to claim 2,
**characterized in that** the actuation member of the piston (51) is a piston rod (57) that extends through the forearm (30) parallel to the longitudinal axis thereof.

11. The rifle according to claim 1
**characterized in that** the stock (40) has a housing (41), a groove (43) which is oriented parallel to the longitudinal axis and into which the tongue (22) of the barrel (20) is slidably insertable being provided beneath said housing (41), said groove (43) being blockable by the forearm (30).

## Revendications

1. Fusil (1) comprenant une crosse (40), un fût (30) et un canon (20), le canon (20) étant solidarisé de façon amovible à la crosse (40) et étant apte à être solidarisé à la crosse (40) par verrouillage du fût (30) sur la crosse (40) au moyen d'un organe de verrouillage (50),
**caractérisé en ce**
**que** l'organe de verrouillage (50) comporte un piston (51) sollicité par un ressort (60) qui, pour le déverrouillage, est comprimé par un élément d'actionnement (57).

2. Fusil selon la revendication 1,
**caractérisé en ce**
**que** des éléments de blocage (59) reposent sur le pourtour du piston, les éléments de blocage (59) étant aptes à être amenés en position de blocage par le piston (51).

3. Fusil selon la revendication 2,
**caractérisé en ce**
**que** le piston (51) comporte une surface oblique (55) servant de butée et destinée à faire se déplacer les éléments de blocage (59) suivant une direction radiale.

4. Fusil selon la revendication 3,
**caractérisé en ce**
**que** le fût (30) comporte un embout en forme de gaine (33) destiné à recevoir l'organe de verrouillage (50).

5. Fusil selon la revendication 4,
**caractérisé en ce**
**que** la crosse (40) comporte un trou (44) destiné à recevoir l'embout en forme de gaine (33).

6. Fusil selon la revendication 5,
**caractérisé en ce**
**que** le trou (45) est garni d'une gaine (44).

7. Fusil selon la revendication 4,
**caractérisé en ce**
**que** l'embout en forme de gaine (33) comporte, réparties sur sa circonférence à la hauteur de la surface oblique (55) servant de butée, des ouvertures (38) pour les éléments de blocage.

8. Fusil selon la revendication 6,
**caractérisé en ce**
**que** des moyens de clipsage (38) pour les éléments de blocage (59) sont prévus dans la gaine (44), voire dans le trou (45) de la crosse (40), sur son pourtour interne.

9. Fusil selon la revendication 8,
**caractérisé en ce**
**que** le moyen de clipsage est réalisé sous forme de rainure (48) s'étendant tangentiellement sur la circonférence interne de la gaine (44), voire du trou (45) de la crosse (40).

10. Fusil selon la revendication 2,
**caractérisé en ce**
**que** le piston (51) comporte en guise d'élément d'actionnement une tige de piston (57) qui s'étend en saillie à travers le fût (30) parallèlement à son axe longitudinal.

11. Fusil selon la revendication 1,
**caractérisé en ce**
**que** la crosse (40) comporte un boîtier (41), une rainure (43) s'étendant parallèlement à l'axe longitudinal étant prévue en dessous du boîtier (41), la languette (22) du canon (20) étant apte à être glissée dans la rainure (43) susceptible d'être bloquée par le fût (30)
